# EUROPÄISCHE PATENTANMELDUNG

(11) **EP 1 882 660 A2**
(43) Veröffentlichungstag der Anmeldung: **30.01.2008**
(21) Anmeldenummer: 07112021.6
(22) Anmeldetag: 09.07.2007
(51) Int. Cl.: B65H 29/02, B65H 29/58

(54) **Bogenstanz- und Prägemaschine mit Linearantrieb und Weichen**

(30) Priorität: 28.06.2007 DE 102007030272; 26.07.2006 DE 102006034509; 26.07.2006 DE 102006034511
(71) Anmelder: Heidelberger Druckmaschinen Aktiengesellschaft, 69115 Heidelberg (DE)
(72) Erfinder: Dr. Zahn, Erich, 69214, Eppelheim (DE)

(57) **Zusammenfassung**

Die Erfindung betrifft eine Bogenstanz- und Prägemaschine zur Bearbeitung von Bogen aus Papier, Pappe und dergleichen mit umlaufenden Greiferwagen, einer Stanzstation und mindestens einer weiteren Bearbeitungsstation. Die Bogen werden mittels an den Greiferwagen befestigten Greifern ergriffen und entlang einer Transportstrecke durch die Maschine hindurch bewegt, wobei die Greiferwagen durch einen Linearantrieb angetrieben werden. Die Transportstrecke mit Linearantrieb besitzt mindestens zwei Weichen, über die die Greiferwagen in mindestens eine parallele weitere Transportstrecke geführt werden können.

## Beschreibung

Die Erfindung betrifft eine Bogenstanz- und -prägemaschine gemäß dem Oberbegriff von Anspruch 1.

Aus der DE 101 41 589 A1 geht eine Bogenverarbeitungsmaschine mit mehreren Bearbeitungsstationen hervor, welche über eine Bogentransportvorrichtung mit Linearantrieb verfügt. Dadurch ist es möglich, die Transportgeschwindigkeiten der Bogen unabhängig voneinander zu regeln und eine Anpassung an die Erfordernisse in den verschiedenen Bearbeitungsstationen ist möglich, z. B. auch eine Bearbeitung im Bogenstillstand.

Weiter beschreibt die DE 101 41 589 A1 eine vorteilhafte Ausführungsform der Bogentransportvorrichtung. Dabei werden die linear angetriebenen Bogenhalteeinrichtungen durch Greiferbrücken gebildet, welche Greifer besitzen zum Ergreifen des zu transportierenden Bogens an seiner Vorderkante. Die Bogen werden so durch die Maschine gezogen und können stufenlos beschleunigt und abgebremst werden. Für die Bearbeitung von Bogen in Stanz- oder Prägestationen müssen die Bogen bis zum Stillstand abgebremst werden.

Handelt es sich bei der Bogenverarbeitenden Maschine um eine Bogenstanz- und - prägemaschine, so sind die Greiferwagen durch beständiges Beschleunigen und Abbremsen hohen Belastungen ausgesetzt.

Soll bei Bogenstanz- und -prägemaschinen die Ausbringleistung, also die Produktivität erhöht werden, so muss die Transportgeschwindigkeit der Maschine erhöht werden. Dadurch steigen die Belastungen der Greiferwagen weiter an. Die erhöhte Belastung hat eine erhöhte Defektanfälligkeit der Greiferwagen zur Folge.

Kommt es zum Defekt eines Greiferwagens, so muss die Maschine angehalten und der Greiferwagen zur Reparatur ausgebaut werden. Während der Reparatur kann die Maschine nur mit reduzierter Greiferwagenanzahl betrieben werden. Die sich durch Greiferwagenein- und -ausbau ergebenden Stillstandszeiten wie auch der Betrieb mit reduzierter Greiferwagenanzahl wirken sich negativ auf die Maschinenproduktivität aus.

Aufgabe der vorliegenden Erfindung ist es nun, eine Bogenstanz- und -prägemaschine so weiterzuentwickeln, dass die Produktivität der Maschine erhöht wird, insbesondere durch Reduktion von Ausfallzeiten.

Gelöst wird diese Aufgabe durch eine Bogenstanz- und -prägemaschine mit den kennzeichnenden Merkmalen von Anspruch 1.

Eine erfindungsgemäße Bogenstanz- und -prägemaschine zur Bearbeitung von Bogen aus Papier, Pappe und dergleichen besitzt Greiferwagen, welche entlang einer Transportstrecke durch die Maschine hindurch bewegt werden. An den Greiferwagen befestigte Greifer ergreifen die Bogen an ihrer Vorderkante und ziehen die Bogen somit durch die Maschine. In Bogenförderrichtung durchläuft der Bogen so eine Stanz- oder Prägestation und weitere Bearbeitungsstationen, wie z. B. Ausbrechstation und Nutzentrennstation. Die Greiferwagen werden durch einen Linearantrieb angetrieben und können somit einzeln angesteuert werden. Die Transportstrecke besitzt in vorteilhafter Weise eine erste schaltbare Weiche zum Verzweigen des Transportkreislaufes und eine zweite Weiche zum Zusammenführen der zwei Transportstrecken. Die Greiferwagen können entweder über die Haupttransportstrecke geführt werden oder in die parallele weitere Transportstrecke ausgeschleust und von dieser wieder eingeschleust werden.

Besonders vorteilhaft ist es, nicht benötigte Greiferwagen in der parallelen Transportstrecke zu parken. Weiterhin kann in der parallelen Transportstrecke ein Greiferwagen mit Messsystem geparkt werden. Dieser kann eingesetzt werden, um die Transportstrecke durch die Stanzstation und weitere Bearbeitungsstationen zu überprüfen. Der Greiferwagen mit Messsystem kann z.B. die Funktionalität des Linearantriebs, die Beschaffenheit der Führung der Greiferwagen und die Funktionalität der Bearbeitungsstationen überprüfen. Im Fall eines festgestellten Defekts kann eine Reparatur sofort angegangen werden und ein Unfall mit möglichen Folgen vermieden werden.

Wird ein Defekt an einem Greiferwagen während des Betriebs festgestellt, so kann dieser durch eine Verzweigweiche auf die parallele Transportstrecke ausgeschleust werden. Durch die zweite Weiche kann ein geparkter intakter Greiferwagen eingeschleust werden, welcher den defekten Greiferwagen ersetzt. Hierdurch werden Ausfallzeiten stark reduziert und die Maschinenproduktivität erheblich erhöht.

In vorteilhafter Weise ist die parallele Transportstrecke leicht zugänglich und besitzt eine Einrichtung zum Entnehmen und Einsetzen von Greiferwagen. Somit können die Greiferwagen sowohl auf der parallelen Transportstrecke untersucht als auch für Reparaturen oder Ähnliches leicht entnommen werden.

Zur weiteren Vereinfachung der Überprüfung von Greiferwagen in der parallelen Transportstrecke besitzt die Bogenstanz- und -prägemaschine in einer weiteren Ausführungsform eine Greiferwagenprüfstation. Wird ein Greiferwagen durch eine Verzweigweiche in die parallele Transportstrecke ausgeschleust, so durchläuft der Greiferwagen die Greiferwagenprüfstation und wird dabei auf seine Funktionalität geprüft.

Ein weiterer Vorteil der leicht zugänglichen parallelen Transportstrecke ist, dass Probebogen einfach entnommen werden können. Dazu wird ein Bogen nicht im Ausleger abgelegt, sondern wird weiter durch die Greifer des Greiferwagens gehalten, entlang der Transportstrecke weiter transportiert und durch eine Verzweigweiche in die parallele Transportstrecke ausgeschleust. Dort kann der Probebogen leicht entnommen werden.

Ein weiterer Vorteil der leicht zugänglichen parallelen Transportstrecke mit Einrichtung zur Greiferwagenentnahme ist, dass auf einfache Weise auch ein kompletter Satz Greiferwagen ausgetauscht werden kann. So können beispielsweise Greiferwagen zum Einsatz kommen, welche für den Transport von bestimmten Bedruckstoffen optimiert sind.

Eine besonders vorteilhafte Ausführungsform der Bogenstanz- und -prägemaschine besitzt eine Steuerung zur Weichenschaltung. Die Steuerung dient der Regelung einzelner oder mehrerer der nachfolgend genannten Funktionen. Durch die Ansteuerung der Weichen wird die Anzahl der Greiferwagen festgelegt, welche Bogen durch die Maschine transportieren und die Anzahl der Greiferwagen, welche in der parallelen Transportstrecke geparkt werden. So kann die Maschine z. B. im Einrichtebetrieb mit wenigen Greiferwagen gefahren werden. Um die Bogenstanz- und -prägemaschine bei optimaler Geschwindigkeit im Hinblick auf Belastung, Verschleiß und Produktivität betreiben zu können, wird von der Steuerung zur Weichenschaltung die Anzahl der Greiferwagen im Betrieb geregelt.
Eine weitere Funktion der Steuerung ist das Ausschleusen von Probebogen. Diese werden nicht im Ausleger abgelegt, sondern weiter bis in die Parallelstrecke geführt. Eine andere Funktion der Steuerung umfasst das Ausschleusen von defekten Greiferwagen. Sobald der defekte Greiferwagen sich vor der Verzweigweiche befindet, wird die Weiche geschaltet und der Greiferwagen auf die parallele Transportstrecke ausgeschleust ein sich dort in vorderster Position befindlicher Greiferwagen stattdessen über die Zusammenführweiche so eingeschleust, dass dieser die beim Ausschleusen geschaffene Lücke wieder füllt.
Eine weitere vorteilhafte Funktion ist die Ansteuerung der Greiferwagenprüfstation. Soll ein Greiferwagen überprüft werden, so wird dieser durch die Verzweigweiche auf eine Parallelstrecke ausgeschleust. Die sich an der Parallelstrecke befindende Greiferwagenprüfstation wird von der Steuerung aktiviert. Das Ergebnis der Überprüfung bestimmt, ob der Greiferwagen zum weiteren Transport von Bogen wieder in die Haupttransportstrecke ausgeschleust wird oder ob der Greiferwagen durch die Einrichtung zum Entnehmen von Greiferwagen zur Reparatur bereitgestellt wird.
Eine weitere Funktion der Steuerung umfasst die Ansteuerung des Greiferwagens mit Mess- und Prüfsystem. Soll die Transportstrecke überprüft werden, wird der Greiferwagen mit Mess- und Prüfsystem von der parallelen Transportstrecke in die Haupttransportstrecke ausgeschleust. Der Messwagen durchfährt die verschiedenen Stationen und wird anschließend wieder auf die parallele Transportstrecke ausgeschleust. Die Ergebnisse werden von der Steuerung ausgewertet und über Ausgabegeräte dargestellt.

### Ausführungsbeispiel

Die Erfindung soll anhand eines Ausführungsbeispiels noch näher erläutert werden. Es zeigen in schematischer Darstellung
- Fig. 1: eine Ansicht einer erfindungsgemäßen Bogenstanz- und -prägemaschine
- Fig. 2: eine Transportstreckenführung mit paralleler Transportstrecke
- Fig. 3: eine Transportstreckenführung mit paralleler Transportstrecke, Greiferbrückenprüfstation, Einrichtung zur Greiferwagenentnahme und Greiferwagen mit Messsystem
- Fig. 4.: eine Transportstreckenführung mit einer Bearbeitungsstation in einer parallelen Transportstrecke

In Figur 1 ist der prinzipielle Aufbau einer Bogenstanz- und -prägemaschine 1 zum Stanzen, Ausbrechen und Ablegen von Bögen aus Papier, Pappe und dergleichen dargestellt. Die Stanz- und Prägemaschine 1 besitzt einen Anleger 2, eine Stanzstation 3, eine Ausbrechstation 4 und einen Ausleger 5, die von einem gemeinsamen Maschinengehäuse getragen und umschlossen werden.

Die Bögen 100 werden durch einen Anleger 2 von einem Stapel vereinzelt und zugeführt und von auf einer Transportstrecke 10 laufenden Greiferwagen 11 an ihrer Vorderkante ergriffen und intermittierend durch die verschiedenen Stationen 3, 4 und 5 der Stanz- und Prägemaschine 1 hindurchgezogen.

Die Stanzstation 3 besteht aus einem Untertisch und einem Obertisch. Der Untertisch ist fest im Maschinengestell gelagert und mit einer Gegenplatte zum Stanzmesser versehen. Der Obertisch ist vertikal hin- und herbewegbar gelagert.

Der Greiferwagen 11 transportiert den Bogen 100 von der Stanz- und Prägestation 3 in die nachfolgende Ausbrechstation 4, die mit Ausbrechwerkzeugen ausgestattet ist. In der Ausbrechstation 4 werden mit Hilfe der Ausbrechwerkzeuge die nicht benötigten Abfallstücke aus dem Bogen 100 nach unten herausgestoßen, wodurch Abfallstücke in einen unter der Station eingeschobenen behälterartigen Wagen fallen.

Von der Ausbrechstation 4 gelangt der Bogen in den Ausleger 5, wo der Bogen entweder nur einfach abgelegt wird, oder aber gleichzeitig eine Trennung der einzelnen Nutzen erfolgt. Der Ausleger 5 kann auch eine Palette enthalten, auf der die einzelnen Bögen in Form eines Stapels 6 aufgestapelt werden, so dass nach Erreichen einer bestimmten Stapelhöhe die Paletten mit den aufgestapelten Bögen 100 aus dem Bereich der Stanz- und Prägemaschine 1 weggefahren werden können.

In Transportrichtung T nach dem Ausleger 5 besitzt die Transportstrecke 10 eine Verzweigweiche 12a zur Verzeigung der Transportstrecke 10. In der parallelen Transportstrecke 13a befinden sich Greiferwagen 4, welche dort geparkt sind. Vor dem Ort der Bogenzuführung durch den Anleger 2 befindet sich eine Zusammenführweiche 12b zum Zusammenführen der beiden Transportstrecken 13a und 13b. Gesteuert wird die Weichenschaltung durch eine Steuerung 7, welche Teil der Maschinensteuerung ist.

Die Figuren 2, 3 und 4 zeigen verschiedene erfindungsgemäße Transportstreckenführungen mit parallelen Transportstrecken. In Fig. 2 ist die Transportstreckenführung einer Bogenstanz- und -prägemaschine 1 in einer einfachen Variante gezeigt. Ein Bogen 100 wird durch den Anleger 2 an einen Greiferwagen 11 übergeben und von diesem in Transportrichtung T durch die Stanzstation 3 und eine Bearbeitungsstation 4 geführt. Anschließend wird der Bogen 100 in einem Ausleger 5 abgelegt. Der leere Greiferwagen 11 folgt weiter der Transportstrecke 10. An einer Verzweigweiche 12a kann der Greiferwagen 11 entweder über die Transportstrecke 13b weitergeführt werden und einen nächsten Bogen 100 durch die Maschine 1 transportieren oder aber er wird in die parallele Transportstrecke 13a ausgeleitet. Dort kann der Greiferwagen 11 untersucht, repariert oder einfach nur geparkt werden.

Fig. 3 zeigt eine Weiterbildung der Transportstrecke aus Fig. 2. Die Transportstreckenführung der Fig. 3 stimmt mit der Transportstreckenführung der Fig. 2 überein, allerdings befinden sich in der parallelen Transportstrecke 13a zusätzlich eine Greiferwagenprüfstation 14, eine Einrichtung zur Greiferwagenentnahme 15, ein Greiferwagen mit Messsystem 16 und eine Einrichtung zur Probebogenentnahme 17. Diese werden durch die in Fig. 3 nicht dargestellte Steuerung 7 angesteuert. Wird ein Greiferwagen 11 durch die Verzweigweiche 12a in die parallele Transportstrecke 13a ausgeschleust, so durchläuft dieser die Greiferwagenprüfstation 14. Wird bei der Überprüfung ein Defekt festgestellt, fährt der Greiferwagen 11 weiter bis zur Einrichtung zu Greiferwagenentnahme 15 und wird dort zur Entnahme bereitgestellt. Soll die Transportstrecke 10 überprüft werden, wird der Greiferwagen mit Messsystem 16 von der parallelen Transportstrecke 13a ausgeschleust und durchfährt entlang der Transportstrecke 10 die Stanzstation 3, Bearbeitungsstation 4 und wird durch die Verzweigweiche 12a wieder auf die parallele Transportstrecke 13a ausgeschleust.

Fig. 4 zeigt eine alternative Transportstreckenführung mit einer zweiten Bearbeitungsstation 4 in einer parallelen Transportstrecke 13a. Eine derartige Transportstreckenführung empfiehlt sich besonders dann, wenn es sich bei Station 4 um eine Bearbeitungsstation mit langer Bearbeitungsdauer des Bogens 100 handelt. Die in der Stanzstation 3 gestanzten Bogen 100 werden von dem Greiferwagen 11 weitertransportiert und an der Verzweigweiche 12a alternierend in die parallelen Transportstrecken 13a und 13b geleitet. Nach der Bearbeitung in den Stationen 4 werden die Transportstrecken 13a und 13b wieder zusammengeführt und die Bogen 100 im Ausleger 5 abgelegt. Durch die in der Fig. 4 gezeigte Transportstreckenführung wird die Produktivität der Bogenstanz- und - prägemaschine nicht durch eine langsam arbeitende Bearbeitungsstation 4 beschränkt und Engpässe im Produktionsablauf können vermieden werden.

Eine Bogenstanz- und -prägemaschine 1 in einer weiteren nicht dargestellten Ausführungsvariante ist denkbar, bei der die Transportstreckenführung zwei oder mehrere parallele Transportstrecken besitzt gemäß den Darstellungen der Fig. 2, 3 und 4.

### Bezugszeichenliste

- 1: Bogenstanz- und -prägemaschine
- 2: Anleger
- 3: Stanzstation
- 4: Bearbeitungsstation, z. B. Ausbrechstation
- 5: Ausleger
- 6: Auslegerstapel
- 7: Steuerung

- 10: Transportstrecke
- 11: Greiferwagen
- 12a: Verzweigweiche
- 12b: Zusammenführweiche
- 13a: parallele Transportstrecke
- 13b: parallele Transportstrecke
- 14: Greiferwagen-Prüfstation
- 15: Einrichtung zur Greiferwagenentnahme
- 16: Greiferwagen mit Messsystem
- 17: Einrichtung zur Probebogenentnahme

- 100: Bogen

- T: Transportrichtung

## Patentansprüche

1. Bogenstanz- und Prägemaschine (1) mit umlaufenden Greiferwagen (11), welche Bogen (100) aus Papier, Pappe und dergleichen mittels an den Greiferwagen (11) befestigten Greifern ergreifen und entlang einer Transportstrecke (10) durch die Maschine (1) hindurch bewegen, wobei die Maschine (1) eine Stanzstation (3) und mindestens eine weitere Bearbeitungsstation (4) aufweist, und wobei die Greiferwagen (11) durch einen Linearantrieb angetrieben werden,
**dadurch gekennzeichnet,**
**dass** die Transportstrecke (10; 13b) mit Linearantrieb mindestens zwei Weichen (12a, 12b) besitzt, über die die Greiferwagen (11) in mindestens eine parallele weitere Transportstrecke (13a) ausgeschleust und wieder eingeschleust werden können.

2. Bogenstanz- und Prägemaschine nach Anspruch 1,
**dadurch gekennzeichnet,**
**dass** in der mindestens einen weiteren parallelen Transportstrecke (13a) nicht benötigte Greiferwagen (11) und Greiferwagen mit Messsystem (16) zur Überprüfung der Transportstrecke (10) durch die Stanzstation (3) und die mindestens eine Bearbeitungsstation (4) geparkt werden können.

3. Bogenstanz- und Prägemaschine nach Anspruch 1,
**dadurch gekennzeichnet,**
**dass** die mindestens eine weitere parallele Transportstrecke (13a) leicht zugänglich ist und eine Einrichtung (15) zum Entnehmen und Einsetzen von Greiferwagen (11) besitzt.

4. Bogenstanz- und Prägemaschine nach Anspruch 1,
**dadurch gekennzeichnet,**
**dass** die Bogenstanz- und Prägemaschine (1) an einer parallelen Transportstrecke (13a) eine Greiferwagenprüfstation (16) besitzt.

5. Bogenstanz- und Prägemaschine nach Anspruch 1,
**dadurch gekennzeichnet,**
**dass** die Bogenstanz- und Prägemaschine (1) eine Steuerung (7) zur Weichenschaltung und damit zur Kontrolle der Anzahl an Greiferwagen (11) zum Bogentransport besitzt.

6. Bogenstanz- und Prägemaschine nach Anspruch 5,
**dadurch gekennzeichnet,**
**dass** die Steuerung (7) der Bogenstanz- und Prägemaschine (1) ein Programm zur Transportstreckenprüfung mittels eines Greiferwagens mit Messsystem (16) besitzt.
